# FASCICULE DE BREVET EUROPEEN

(11) **EP 1 543 741 B1**
(45) Date de publication et mention de la délivrance du brevet: **29.07.2009**
(21) Numéro de dépôt: 04300910.9
(22) Date de dépôt: 16.12.2004
(51) Int. Cl.: A45D 2/48

(54) **Procédé et dispositif pour recourber les cils**
Verfahren und Vorrichtung zum Formen der Wimpern
Method and apparatus for curling lashes

(30) Priorité: 16.12.2003 FR 0351079
(43) Date de publication de la demande: 22.06.2005
(73) Titulaire: L'ORÉAL, 75008 Paris (FR)
(72) Inventeur: Gueret, Jean-Louis, 75016, PARIS (FR)
(74) Mandataire: Tanty, François

(56) Documents cités:
- EP-A- 0 848 920
- WO-A-00/40112
- WO-A-99/22782
- DATABASE WPI Derwent Publications Ltd., London, GB; AN 2003-839073 XP002275974 & JP 2003 310335 A (MATSUSHITA ELECTRIC WORKS LTD) 5 novembre 2003 (2003-11-05)
- DATABASE WPI Derwent Publications Ltd., London, GB; AN 2003-839074 XP002275975 & JP 2003 310336 A (MATSUSHITA ELECTRIC WORKS LTD) 5 novembre 2003 (2003-11-05)
- PATENT ABSTRACTS OF JAPAN vol. 1999, no. 08, 30 juin 1999 (1999-06-30) & JP 11 056444 A (KIN SHOSHUKU), 2 mars 1999 (1999-03-02)

## Description

La présente invention concerne les dispositifs pour recourber les cils, comportant un organe chauffant

On connaît par les brevets US 5 853 010, 6 009 884 et 6 220 252 de tels dispositifs.

Ceux-ci ne sont pas entièrement satisfaisants pour recourber des cils sur lesquels a été appliqué préalablement du mascara, car sous l'effet de la chaleur, le mascara tend à se liquéfier, de sorte que les cils se collent en paquets, ce qui nuit à la qualité du maquillage. Certains cils peuvent en outre être recourbés d'une manière insuffisamment progressive.

La demande internationale WO 99/2Z282 a pour objet un appareil comportant une brosse chauffante et un élément chauffant distinct de la brosse, l'appareil n'étant pas prévu pour que la brosse puisse être utilisée sans chauffage, alors que l'autre élément chauffant serait chaud.

La demande EP 0 848 920, la demande internationale WO 00/40112 et les demandes JP 2003-310335, JP 2003-310336 et JP 1-056444 concernent des dispositifs pour recourber les cils, dépourvus d'éléments en saillie destinés à séparer les cils sans les soumettre à la chaleur dégagée par l'élément chauffant.

Il existe un besoin pour recourber les cils sans pour autant nuire à la qualité du maquillage.

L'invention vise notamment à répondre à ce besoin.

Elle y parvient, selon un de ses aspects, grâce à un dispositif pour recourber les cils tel que défini dans la revendication 1.

L'organe chauffant et les rangées d'éléments en saillie sont agencés de manière à permettre sélectivement soit d'utiliser les éléments en saillie pour séparer les cils sans contact de ces derniers avec l'organe chauffante afin par exemple d'éviter de ramollir ou de faire fondre le produit, soit de recourber les cils en les soumettant à la chaleur dégagée par l'organe chauffant.

Le dispositif peut être non prévu pour fermer un récipient contenant un produit à appliquer sur les cils.

Le dispositif peut ainsi, par exemple, être dépourvu de jupe de fixation sur un récipient, notamment une jupe filetée intérieurement.

Le dispositif peut encore, par exemple, être dépourvu de tige cylindrique de révolution entre, d'une part une tête du dispositif portant l'organe chauffant et au moins une rangée d'éléments en saillie et d'autre part un organe de préhension du dispositif.

Le dispositif peut encore, par exemple, être dépourvu d'essoreur.

Le dispositif peut comporter un capuchon de protection, par exemple transparent et vide intérieurement.

L'invention permet notamment de réduire le risque de formation de paquets de cils et d'améliorer la qualité du maquillage.

Le dispositif peut encore comporter un support, l'organe chauffant étant solidaire du support, et les éléments en saillie réalisés par moulage de matière avec le support.

L'organe chauffant peut encore s'étendre selon un axe généralement courbe, et les rangées d'éléments en saillie s'étendre selon un axe généralement courbe, par exemple sensiblement parallèle à celui de l'organe chauffant.

Les éléments en saillie peuvent être solidaires durant l'utilisation de l'organe chauffant, et le dispositif peut comporter un capuchon de protection des éléments en saillie, ce capuchon permettant le maintien à sec des éléments en saillie en l'absence d'utilisation.

Par « maintien à sec », on désigne une absence d'immersion des éléments en saillie dans un produit liquide ou pâteux, le capuchon n'étant pas rempli d'un produit à appliquer sur les cils.

Le dispositif peut comporter un plan médian longitudinal, et au moins des éléments en saillie de la rangée d'éléments en saillie peuvent s'écarter du plan médian longitudinal lorsqu'on se rapproche de leur extrémité libre, notamment formant avec le plan médian longitudinal un angle compris entre 10 et 45°, voire entre 15 et 40°, voire encore entre 20 et 35°, par exemple de 25° environ.

Dans un exemple de mise en oeuvre de l'invention, au moins une rangée d'éléments en saillie s'étend sensiblement parallèlement à l'organe chauffant sur au moins une partie de sa longueur, par exemple entièrement d'un côté de celui-ci.

L'organe chauffant peut être parcouru par un courant électrique lorsqu'il est chauffé. En variante, l'organe chauffant peut être chauffé à au moins une extrémité et la chaleur peut se propager par conduction sur toute la longueur de l'organe chauffant.

Toujours dans un exemple de mise en oeuvre de l'invention, le dispositif peut comporter au moins une rangée d'éléments en saillie comprenant un nombre suffisant d'éléments en saillie pour permettre de séparer les cils, par exemple au moins 7 éléments en saillie, notamment entre 7 et 30, voire entre 7 et 35 éléments en saillie, par exemple.

La hauteur des éléments en saillie est comprise entre environ 3 et environ 10 mm, leur hauteur étant adaptée à séparer les cils.

La présence des deux rangées d'éléments en saillie peut notamment permettre une utilisation du dispositif indifféremment par des personnes gauchères ou droitières.

Dans une réalisation particulière, les éléments en saillie peuvent comporter des dents réalisées par moulage de matière plastique, notamment d'un seul tenant avec un support, par exemple un support sur lequel l'organe chauffant est disposé.

De préférence, les extrémités libres des éléments en saillie d'une rangée au moins sont disposées selon une ligne concave vers l'extérieur, adaptée à la courbure de la paupière.

L'organe chauffant peut par exemple s'étendre également selon un axe concave vers l'extérieur.

Les éléments en saillie peuvent être dirigées, par exemple, sensiblement parallèlement à un plan médian longitudinal du dispositif. En variante, les éléments en saillie peuvent avoir une extrémité libre pointant vers le plan médian précité ou s'écartant du plan médian précité.

Les éléments en saillie d'une rangée peuvent être configurés de manière à former entre eux des espaces dans lesquels les cils peuvent s'engager, quand le dispositif est observé de côté, notamment dans une direction perpendiculaire à son axe longitudinal.

Ces espaces peuvent se présenter par exemple sous la forme de gorges en V, les éléments en saillie ayant par exemple chacun une forme effilée en direction de leur extrémité libre ou étant orientés obliquement, relativement à l'axe longitudinal du dispositif, et se croisant lorsque le dispositif est observé de côté.

Les éléments en saillie peuvent être réalisés dans une matière plastique supportant la température maximale atteinte par l'organe chauffant ce qui peut éviter d'avoir à réaliser une isolation thermique particulière entre l'organe chauffant et les éléments en saillie ou entre l'organe chauffant et un support des éléments en saillie réalisé d'une seule pièce avec les éléments en saillie. Ces derniers peuvent notamment être réalisés dans un élastomère thermoplastique.

Le dispositif peut comporter une alimentation électrique autonome reliée à l'organe chauffant, cette alimentation électrique comportant par exemple au moins une pile ou un accumulateur électrique.

L'invention a encore pour objet, selon un autre de ses aspects, un dispositif pour recourber les cils, comportant :
- un organe chauffant s'étendant sur une face d'une tête du dispositif,
- au moins une rangée d'éléments en saillie ménageant entre eux des espaces permettant d'y engager les cils, cette rangée d'éléments en saillie étant solidaire durant l'utilisation de l'organe chauffant et s'étendant tout entière d'un seul côté de l'organe chauffant sur ladite face. La face précitée peut, par exemple, être concave du côté des éléments en saillie.

L'invention a encore pour objet, indépendamment ou en combinaison avec ce qui précède, un dispositif pour recourber les cils, non prévu pour fermer un récipient contenant un produit à appliquer sur les cils, comportant :
- un organe chauffant,
- au moins une rangée d'éléments en saillie solidaires de l'organe chauffant, notamment plus de sept éléments en saillie, disposés de manière à permettre d'engager entre eux les cils sans contact avec l'organe chauffant, de manière par exemple à éviter de ramollir ou de faire fondre le mascara.

L'invention a encore pour objet un procédé pour recourber les cils, comportant les étapes suivantes :
- après l'application d'un produit sur les cils, notamment du mascara, séparer les cils en utilisant au moins une rangée d'éléments en saillie, sans soumettre de manière prolongée les cils à la chaleur dégagée par l'organe chauffant durant cette opération,
- recourber les cils en les soumettant à la chaleur dégagée par l'organe chauffant.

L'invention a encore pour objet, selon un autre de ses aspects, un procédé pour recourber les cils au moyen de l'un des dispositifs tels que définis ci-dessus, dans lequel :
- on recourbe les cils en les soumettant à la chaleur dégagée par l'organe chauffant tout en maintenant des cils engagés entre les éléments en saillie précités.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 est une vue schématique, en perspective, d'un exemple de dispositif réalisé conformément à l'invention,
- la figure 2 est une vue partielle de dessus du dispositif de la figure 1,
- la figure 3 est une coupe longitudinale, schématique et partielle, selon III-III de la figure 2,
- la figure 4 est une coupe transversale, schématique et partielle, selon IV-IV de la figure 2,
- les figures 5 à 8 sont des vues schématiques illustrant un exemple d'utilisation du dispositif de la figure 1,
- les figures 9 à 14 sont des coupes analogues à la figure 4, de variantes de réalisation,
- la figure 15 illustre l'assemblage des parties latérales sur la partie centrale du dispositif de la figure 13,
- les figures 16 à 20 sont des vues schématiques de côté illustrant différents exemples, parmi d'autres, d'agencements des éléments en saillie,
- la figure 21 est une vue schématique et partielle, en perspective, d'une variante de réalisation de l'invention,
- la figure 22 est une vue schématique et partielle, de côté, du dispositif de la figure 21,
- la figure 23 est une vue schématique et partielle, de dessus, du dispositif de la figure 21,
- la figure 24 est une vue schématique et partielle, selon la flèche XXIV, de la figure 21,
- la figure 25 est une coupe transversale, schématique et partielle, selon XXV-XXV, de la figure 23,
- la figure 26 est une vue schématique et partielle, en perspective, d'une variante de réalisation de l'invention,
- la figure 27 est une vue schématique et partielle, de côté, du dispositif de la figure 26,
- la figure 28 est une vue schématique et partielle, de dessus, du dispositif de la figure 26,
- la figure 29 est une vue schématique et partielle, selon la flèche XXIX, du dispositif de la figure 26,
- la figure 30 est une coupe transversale, schématique et partielle, selon XXX-XXX, de la figure 28,
- la figure 31 est une coupe transversale, schématique et partielle, selon XXXI-XXXI, de la figure 28, et
- les figures 32 à 36 sont des coupes longitudinales, schématiques et partielles, de variantes de réalisation de l'invention.

On a représenté à la figure 1 un dispositif 1 réalisé conformément à l'invention, comportant un boîtier 2 logeant une alimentation électrique et une tête 3 d'axe longitudinal X comportant un organe chauffant 4 et deux rangées 5 d'éléments en saillie 6.

L'alimentation électrique comporte par exemple une ou plusieurs piles ou batteries.

Sur la figure 3, on peut voir que la tête 3 comporte un support 8 dont une face 9 est généralement concave vers l'extérieur.

La tête 3 peut être protégée, en l'absence d'utilisation, par un capuchon 20, lequel peut se fixer sur le boîtier 2, par exemple par serrage, vissage ou encliquetage. Ce capuchon 20 est par exemple transparent.

L'organe chauffant 4 s'étend au contact de la face 9 selon un axe curviligne dans un plan médian P, comme on peut le voir sur la figure 4.

Chaque rangée 5 comporte une pluralité d'éléments en saillie 6 constitués par exemple par des dents, lesquelles peuvent être réalisées par exemple d'un seul tenant par moulage de matière plastique avec le support 8, chaque dent s'étendant sensiblement transversalement à l'axe longitudinal X.

Dans l'exemple considéré, chaque élément en saillie 6 se raccorde à sa base à la face 9 mais dans une variante non illustrée les éléments en saillie pourraient se raccorder autrement au support 8, par exemple se prolonger sur des faces latérales opposées de celui-ci.

On peut encore voir sur la figure 3 que les extrémités libres 11 des éléments en saillie 6 de chaque rangée 5 peuvent s'étendre suivant une courbe C concave vers l'extérieur, adaptée à la courbure des paupières.

Dans l'exemple représenté à la figure 2, tous les éléments en saillie 6 d'une même rangée 5 sont sensiblement alignés parallèlement à l'axe X, les deux rangées 5 étant disposées de part et d'autre de l'organe chauffant 4 et sensiblement symétriquement l'une de l'autre par rapport au plan P.

La température maximale de l'organe chauffant 4 peut par exemple être comprise entre environ 30 et environ 90 °C, notamment entre environ 35 et environ 70 °C, voire entre environ 40 et environ 60 °C.

L'organe chauffant 4 peut comporter par exemple un fil de nichrome.

Des nervures 13 peuvent être prévues sur le support 8 pour protéger la paupière d'un contact avec l'organe chauffant 4. Ces nervures 13 peuvent présenter, comme on peut le voir sur la figure 3, une hauteur relativement faible comparée à la hauteur des éléments en saillie 6, par exemple une hauteur maximale inférieure ou égale au quart environ de la hauteur d'un élément en saillie 6.

Ces nervures 13 peuvent s'étendre généralement transversalement à l'axe longitudinal X et présenter un bord supérieur arrondi. Les nervures 13 peuvent, le cas échéant, contribuer au maintien de l'organe chauffant 4 sur le support 8.

Le nombre d'éléments en saillie 6 par rangée 5 peut être compris par exemple entre 7 et 30, voire entre 7 et 35, étant adapté à la séparation des cils. Ce nombre peut par exemple être de 9 comme illustré ou être supérieur, par exemple de 11 ou plus. Le nombre d'éléments en saillie 6 peut notamment être supérieur au nombre des nervures 13 ou autres éléments de maintien éventuels recouvrant l'organe chauffant 4.

Dans l'exemple illustré, l'organe chauffant 4 ne définit pas d'espaces entre lesquels pourraient s'engager les cils, ce qui serait le cas par exemple si l'organe chauffant comportait un enroulement hélicoïdal à spires non jointives, spires entre lesquelles les cils pourraient s'engager.

Dans l'exemple considéré, deux éléments en saillie 6 consécutifs d'une même rangée 5 définissent entre eux un espace 15 ouvert vers l'extérieur, dans lequel peut s'engager au moins un cil lors de l'utilisation du dispositif 1. La hauteur de cet espace 15 est définie par la longueur des éléments en saillie 6 et ces derniers peuvent présenter par exemple une longueur comprise entre environ 1 et environ 15 mm, notamment entre environ 3 et environ 10 mm.

On va maintenant décrire, en se référant aux figures 5 à 8, un exemple d'utilisation du dispositif 1.

On suppose qu'un produit tel que du mascara a été appliqué sur les cils E, au moyen d'un applicateur non représenté, mais le dispositif 1 peut encore être utilisé, le cas échéant, sans application préalable de produit.

Pour utiliser le dispositif 1, l'utilisateur peut par exemple commencer par séparer les cils E en utilisant l'une des rangées 5 d'éléments en saillie 6, les cils n'étant pas engagés dans l'autre rangée, qui se situe du côté de l'oeil dans l'exemple considéré. Les cils E ne sont pas soumis à la chaleur dégagée par l'organe chauffant 4.

Ensuite, l'utilisateur peut, comme illustré à la figure 6, tout en maintenant les cils E engagés entre les éléments en saillie 6, rapprocher l'organe chauffant 4 de ces derniers de manière à les soumettre à la chaleur dégagée par l'organe chauffant 4.

L'utilisateur peut alors, comme illustré à la figure 7, exercer une poussée, notamment avec l'organe chauffant 4, vers l'arrière sur les cils E, pour recourber ceux-ci.

Les cils E peuvent rester engagés durant cette opération entre les éléments en saillie 6, ce qui permet de réduire le risque de formation de paquets de cils collés les uns aux autres par du produit qui aurait fondu sous l'action de l'organe chauffant 4.

Une fois les cils recourbés, ceux-ci peuvent être, le cas échéant, séparés en les peignant avec les éléments en saillie 6, comme illustré à la figure 8, l'organe chauffant 4 étant à nouveau maintenu éloigné des cils E.

Bien entendu, l'invention n'est pas limitée aux exemples qui viennent d'être décrits.

On peut remarquer à l'examen de la figure 4 que l'axe longitudinal de chaque élément en saillie 6 peut être sensiblement parallèle au plan médian P. Il peut en être autrement, comme cela est illustré notamment sur les figures 9 et 10.

Dans l'exemple de la figure 9, les éléments en saillie 6 des deux rangées 5 ont des extrémités libres 11 qui pointent dans des directions s'éloignant du plan P.

Dans l'exemple de la figure 10, les éléments en saillie 6 ont des extrémités libres 11 qui pointent vers le plan P.

Dans l'exemple de la figure 11, les extrémités libres 11 des éléments en saillie sont sensiblement situées le long d'un même axe, par exemple un axe parallèle à l'axe longitudinal du support 8.

Les éléments en saillie 6 peuvent, dans cette configuration, protéger la paupière d'un contact avec l'organe chauffant 4 et les nervures 13 ont été supprimées.

Dans l'exemple de la figure 12, les extrémités des éléments en saillie se croisent lorsque la tête 3 est observée selon son axe longitudinal.

Pour faciliter le croisement des éléments en saillie des deux rangées 5, ceux-ci peuvent être disposés en quinconce, les éléments en saillie 6a d'une rangée étant décalés axialement des éléments en saillie 6b de l'autre rangée, comme illustré à la figure 16.

Les éléments en saillie 6 peuvent être réalisés par moulage, de manière monolithique, avec le reste du support 8, comme c'est le cas notamment dans l'exemple de la figure 4.

Les éléments en saillie peuvent encore être portés par des parties latérales 8a et 8b rapportées sur une partie centrale 8c sur laquelle s'étend l'organe chauffant 4, comme on le voit sur la figure 13.

Chaque partie latérale 8a ou 8b peut être fixée de diverses manières sur la partie centrale 8c, de manière amovible ou non.

Les parties latérales 8a et 8b peuvent par exemple être agencées pour s'encliqueter sur des faces opposées de la partie centrale 8c, comme illustré à la figure 15, et les parties 8a, 8b et 8c peuvent comporter à cet effet des reliefs complémentaires, par exemple des gorges 22 sur la partie centrale 8c et des nervures complémentaires 23 sur les parties latérales 8a et 8b.

D'autres modes de fixation pourraient encore être envisagés, par exemple par glissière, collage, soudage, au moyen éventuellement d'au moins une pièce supplémentaire.

Une fixation amovible des parties latérales 8a et 8b peut permettre, le cas échéant, de sélectionner les éléments en saillie 6, afin par exemple de choisir ceux les mieux adaptés à une nature de cil ou de maquillage.

Au sein d'une rangée, tous les éléments en saillie peuvent être complètement alignés ou ne comporter que des bases alignées et s'étendre alternativement de part et d'autre d'une surface géométrique de séparation S, ainsi qu'illustré à la figure 14.

On peut modifier l'agencement des éléments en saillie 6 sur la tête 3 et notamment réaliser les éléments en saillie 6 avec une forme effilée vers leur extrémité libre 11, de manière à former entre eux des gorges 15 en V, comme illustré sur la figure 17.

On peut encore réaliser les éléments en saillie 6a d'une rangée de manière à ce qu'ils s'étendent en oblique vers une extrémité, proximale ou distale, du dispositif et les autres éléments 6b de l'autre rangée 5 dans une orientation opposée, de telle sorte qu'il se forme entre deux éléments en saillie des gorges 15 en V, comme on peut le voir sur la figure 18.

Les éléments en saillie 6 peuvent présenter une extrémité libre 11 non pointue, par exemple sensiblement aplatie, comme illustré à la figure 19.

Les éléments en saillie 6 peuvent encore se présenter sous forme d'ondulations, comme illustré à la figure 20.

D'autres exemples d'éléments en saillie sont décrits dans les brevets US 6 412 496, 6 581 610 et 6 539 950.

Les éléments en saillie peuvent présenter des sections transversales très diverses, notamment circulaires, non circulaires, oblongues, polygonales, notamment triangulaires ou carrées, cette liste n'étant pas limitative.

Les éléments en saillie 6 au sein d'une rangée peuvent être alignés ou non.

L'invention n'est pas limitée à un type particulier d'éléments en saillie et l'on peut utiliser plutôt que des dents des poils, par exemple tels que rencontrés de manière conventionnelle sur les brosses à mascara.

On peut utiliser pour réaliser les éléments en saillie des matières plastiques diverses, notamment des élastomères thermoplastiques, thermodurcissables ou des résines catalysées, la matière utilisée étant de préférence résistante à la chaleur dégagée par l'organe chauffant 4.

L'organe chauffant 4 peut être maintenu de diverses manières sur le support 8 et notamment l'organe chauffant 4 peut être maintenu à ses deux extrémités axiales seulement, en étant noyé partiellement dans la matière du support 8.

Dans l'exemple de réalisation de la figure 1, le boîtier 2 est fermé à son extrémité opposée à la tête 3 par un bouchon, qui permet, lorsqu'il est ouvert, l'accès à l'intérieur du boîtier 2, par exemple pour permettre l'installation de l'organe chauffant 4 ou de l'alimentation électrique, ou encore de renouveler par exemple une pile d'alimentation.

Bien entendu, on ne sort pas du cadre de la présente invention si le boîtier 2 est configuré d'une autre manière.

A titre d'exemple, on a illustré en référence aux figures 21 à 25 d'une part, et 26 à 31 d'autre part, deux exemples de réalisation dans lesquels le boîtier 2 comporte deux demi-coques. La demi-coque supérieure, illustrée sur les figures, et dont la tête comporte les rangées 5 d'éléments en saillie 6, peut être maintenue solidaire de la demi-coque inférieure par des moyens d'accrochage, qui comportent dans l'exemple décrit des nervures 19 sur une demi-coque, et qui sont destinés à coopérer avec des reliefs complémentaires de l'autre demi-coque.

Cela permet l'installation aisée de l'alimentation électrique dans une première demi-coque, puis la fixation de la deuxième demi-coque sur la première.

Une telle configuration permet également de faciliter la fabrication du dispositif, en permettant par exemple de mouler les deux demi-coques par injection, par exemple d'une seule pièce chacune.

Le boîtier 2 comporte un orifice 25 permettant le montage d'un bouton de commande de l'alimentation électrique.

Le boîtier 2 comporte encore une gorge annulaire 16 destinée à coopérer avec un bossage correspondant d'un capuchon de fermeture, de manière à permettre la protection des rangées 5 d'éléments en saillie 6 et de l'organe chauffant.

Les éléments en saillie 6 des rangées 5 du dispositif illustré aux figures 21 à 25 se raccordent au support 8 de telle sorte que leur extrémité libre s'écarte d'un plan médian longitudinal du dispositif Le plan médian longitudinal du dispositif est le plan de la feuille pour la figure 22, et un plan perpendiculaire à la feuille pour la figure 23. Il constitue dans l'exemple décrit un plan de symétrie du dispositif.

Dans l'exemple de réalisation des figures 26 à 31, les éléments en saillie 6 des rangées 5 sont disposés différemment. Les éléments en saillie 6 d'une même rangée 5 sont alternativement orientés parallèlement au plan médian et s'écartant du plan médian lorsqu'on se rapproche de leur extrémité libre. Les éléments en saillie 6 d'une même rangée s'étendent ainsi alternativement de part et d'autre d'une surface géométrique de séparation. Ils forment entre eux des gorges en forme de V lorsqu'observés selon l'axe longitudinal de la rangée.

Les éléments en saillie qui s'écartent du plan médian font un angle avec ce dernier, qui peut être compris entre 10 et 45°, voire entre 15 et 40°, voire encore entre 20 et 35°, par exemple de 25° environ.

Les dispositifs illustrés aux figures 21 à 31 comportent chacun un support 8 dont une face est généralement concave vers l'extérieur, les éléments en saillie 6 se raccordant à cette face.

En outre, les dispositifs illustrés aux figures 21 à 31 comportent chacun des nervures 13 permettant de protéger la paupière d'un contact avec l'organe chauffant 4. Ces nervures 13 s'étendent généralement transversalement à l'axe longitudinal X du dispositif et sont en forme générale d'arc de cercle, notamment de demi-cercle, au-dessus de l'organe chauffant 4.

Elles présentent en outre un bord supérieur arrondi pouvant faciliter le déplacement du dispositif par rapport aux cils ou sourcils.

Les dispositifs illustrés aux figures 1 à 31 peuvent être intégrés à un boîtier permettant à l'utilisateur d'appliquer du mascara et/ou de séparer les cils et/ou de les soumettre à la chaleur dégagée par l'organe chauffant 4. De tels boîtiers peuvent être configurés de différentes manières.

A titre d'exemple, on a illustré à la figure 32 un boîtier 30 dans lequel le capuchon de fermeture 20 du dispositif conforme à l'invention est solidaire d'un récipient 31 apte à contenir un produit cosmétique, de maquillage ou de soin, par exemple du mascara.

Le récipient 31 est fermé par un capuchon de fermeture 32 sur lequel est fixé, par une première extrémité, une tige 33, à la deuxième extrémité de laquelle est placé un organe d'application 34, constitué par exemple par une brosse comportant un fil métallique plié en U et torsadé, des poils étant maintenus dans le fil métallique. Le dispositif comporte en outre un organe d'essorage 35 permettant d'essorer la tige et la brosse 34.

En variante, comme illustré à la figure 33, le capuchon de fermeture 20 peut être relié non pas au récipient 31 mais au capuchon de fermeture 32 du récipient 31.

En variante encore, comme illustré à la figure 34, le récipient 31 peut être relié au boîtier 2 du dispositif selon l'invention, l'ensemble constitué par le boîtier 2 et le récipient 31 contenant le produit pouvant ainsi constituer un organe de préhension du dispositif selon l'invention.

En variante encore, comme illustré à la figure 35, c'est le capuchon de fermeture 32 du récipient 31 qui est relié au boîtier 2 du dispositif conforme à l'invention.

Par « relié », on entend relié de manière amovible ou non amovible, par exemple réalisé d'un seul tenant, notamment moulé d'une seule pièce en matière plastique.

En variante encore, comme illustré à la figure 36, le dispositif selon l'invention comportant un capuchon de fermeture 20 et le récipient 31 fermé par le capuchon de fermeture 32 peuvent être indépendants l'un de l'autre, étant alors contenus dans un étui 40, par exemple dans deux logements 41 distincts de l'étui 40.

Grâce aux dispositifs illustrés aux figures 32 à 36, l'utilisateur peut, de manière aisée, d'une part appliquer un produit sur les cils, et d'autre part les recourber, ces deux opérations pouvant avoir lieu successivement ou indépendamment l'une de l'autre.

Dans toute la description, y compris les revendications, l'expression « comportant un » doit être comprise comme étant synonyme de « comportant au moins un », sauf si le contraire est spécifié.

## Revendications

1. Dispositif (1) pour recourber les cils, comportant :
- un organe chauffant (4),
- deux rangées (5) d'éléments en saillie (6) disposées respectivement de part et d'autre de l'organe chauffant (4), les éléments en saillie ménageant entre eux des espaces (15) permettant d'y engager les cils, l'organe chauffant (4) et les rangées (5) d'éléments en saillie (6) étant agencés de manière à permettre sélectivement soit d'utiliser les éléments en saillie (6) pour séparer les cils sans contact de ces derniers avec l'organe chauffant (4) et sans les soumettre à la chaleur dégagée par l'organe chauffant en fonctionnement, soit de recourber les cils en les soumettant à la chaleur dégagée par l'organe chauffant (4), charactériée en ce que la hauteur des éléments en saillie est comprise entre 3 et 10 mm,

2. Dispositif selon la revendication 1, l'organe s'étendant longitudinalement dans un plan médian longitudinal.

3. Dispositif selon la revendication comportant un support (8), l'organe chauffant étant solidaire du support (8) et les éléments en saillie (6) étant réalisés par moulage de matière avec le support (8).

4. Dispositif selon la revendication 1, l'organe chauffant (4) s'étendant selon un axe généralement courbe et les rangées (5) d'éléments en saillie (6) s'étendant selon un axe généralement courbe, notamment sensiblement parallèlement à l'axe de l'organe chauffant.

5. Dispositif selon la revendication 1, les éléments en saillie étant solidaires durant l'utilisation de l'organe chauffant et le dispositif comportant un capuchon (20) de protection des éléments en saillie, ce capuchon permettant le maintien à sec des éléments en saillie en l'absence d'utilisation.

6. Dispositif selon la revendication 1, comportant un plan médian longitudinal, et au moins des éléments en saillie d'une rangée d'éléments en saillie s'écartant du plan médian longitudinal lorsqu'on se rapproche de leur extrémité libre.

7. Dispositif selon la revendication précédente, lesdits au moins des éléments en saillie formant avec le plan médian longitudinal un angle compris entre 10 et 45°, voire entre 15 et 40°, voire encore entre 20 et 35°, par exemple de 25° environ.

8. Dispositif selon l'une quelconque des revendications précédentes,
**caractérisé par le fait qu'**au moins une rangée (5) d'éléments en saillie (6) s'étend sensiblement parallèlement à l'organe chauffant (4) sur au moins une partie de sa longueur.

9. Dispositif selon l'une quelconque des revendications précédentes,
**caractérise par le fait qu'**au moins une rangée d'éléments en saillie s'étend entièrement d'un côté de l'organe chauffant.

10. Dispositif selon l'une quelconque des revendications précédentes,
**caractérisé par le fait qu'**il est dépourvu de jupe de fixation sur un récipient, notamment filetée intérieurement.

11. Dispositif selon l'une quelconque des revendications précédentes,
**caractérisé par le fait qu'**il est dépourvu de tige cylindrique de révolution entre une tête (3) du dispositif, portant l'organe chauffant et au moins une rangée d'éléments en saillie, et un organe de préhension du dispositif.

12. Dispositif selon l'une quelconque des revendications précédentes,
**caractérisé par le fait qu'**il est dépourvu d'essoreur.

13. Dispositif selon l'une quelconque des revendications précédentes,
**caractérisé par le fait que** l'organe chauffant (4) est parcouru par un courant électrique lorsqu'il est chauffé.

14. Dispositif selon l'une quelconque des revendications précédentes,
**caractérisé par le fait qu'**il comporte au moins une rangée (5) d'éléments en saillie comprenant au moins 7 éléments en saillie, notamment entre 7 et 35 éléments en saillie.

15. Dispositif selon la revendication 1, **caractérisé par le fait que** les rangées (5) sont disposées symétriquement relativement à un plan médian de symétrie (P) contenant l'axe longitudinal (X) de l'organe chauffant (4).

16. Dispositif selon l'une quelconque des revendications précédentes,
**caractérisé par le fait que** les éléments en saillie (6) comportent des dents réalisées par moulage de matière plastique.

17. Dispositif selon la revendication 1, **caractérisé par le fait que** les éléments en saillie (6) comportent des dents réalisées par moulage de matière plastique d'un seul tenant avec un support (8).

18. Dispositif selon la revendication précédente, **caractérisé par le fait que** l'organe chauffant est disposé sur le support (8).

19. Dispositif selon l'une quelconque des revendications 1 à 16, **caractérisé par le fait qu'**il comporte au moins un élément en saillie, mieux au moins une rangée d'éléments en saillie rapportée sur une partie (8c) portant l'organe chauffant (4).

20. Dispositif selon l'une quelconque des revendications précédentes,
**caractérisé par le fait qu'**il comporte deux parties latérales portant chacune une rangée de dents, ces parties latérales (8a, 8b) étant rapportées sur une partie centrale (8c).

21. Dispositif selon l'une quelconque des revendications précédentes,
**caractérisé par le fait que** l'organe chauffant (4) est disposé sur la partie centrale (8c).

22. Dispositif selon la revendication 1, **caractérisé par le fait que** les extrémités libres (11) des éléments en saillie (6) d'une rangée (5) au moins sont disposées selon une ligne (C) concave vers l'extérieur, adaptée à la courbure de la paupière.

23. Dispositif selon la revendication 1, **caractérisé par le fait que** l'organe chauffant (4) s'étend selon un axe longitudinal curviligne, concave vers l'extérieur.

24. Dispositif selon l'une quelconque des revendications précédentes,
**caractérisé par le fait que** les éléments en saillie sont dirigés sensiblement parallèlement à un plan médian (P) longitudinal du dispositif. 23

25. Dispositif selon l'une quelconque des revendications 1 à 23, **caractérisé par le fait que** les éléments en saillie (6) comportent une extrémité libre (11) pointant vers un plan médian (P) longitudinal du dispositif.

26. Dispositif selon l'une quelconque des revendications 1 à 23, **caractérisé par le fait que** les éléments en saillie (6) comportent une extrémité libre (11) s'écartant d'un plan médian (P) longitudinal du dispositif.

27. Dispositif selon l'une quelconque des revendications précédentes,
**caractérisé par le fait que** les éléments en saillie (6) d'une rangée sont configurés de manière à former entre eux des espaces (15), quand le dispositif est observé de côté dans une direction perpendiculaire à son axe longitudinal.

28. Dispositif selon la revendication précédente, **caractérisé par le fait que** les espaces (15) se présentent sous la forme de gorges en V.

29. Dispositif selon l'une quelconque des revendications précédentes,
**caractérisé par le fait que** les éléments en saillie (6) sont réalisés dans une matière plastique supportant la température maximale atteinte par l'organe chauffant (4).

30. Dispositif selon l'une quelconque des revendications précédentes,
**caractérisé par le fait qu'**il comporte une alimentation électrique autonome reliée à l'organe chauffant (4).

31. Dispositif selon la revendication 1, **caractérisé par le fait que** le dispositif comporte un capuchon de protection.

32. Dispositif selon la revendication précédente, **caractérisé par le fait que** le capuchon se fixe sur le reste du dispositif par encliquetage.

33. Dispositif selon l'une quelconque des revendications précédentes,
**caractérisé par le fait que** des éléments en saillie ont une forme effilée en direction de leur extrémité libre.

34. Dispositif selon l'une quelconque des revendications précédentes,
**caractérisé par le fait que** les éléments en saillie d'une rangée s'étendent alternativement de part et d'autre d'une surface géométrique de séparation (S).

35. Dispositif selon l'une quelconque des revendications précédentes,
**caractérisé par le fait que** le dispositif comporte un support (8) dont une face (9) est généralement concave vers l'extérieur.

36. Dispositif selon l'une quelconque des revendications précédentes,
**caractérisé par le fait que** le dispositif comporte des nervures (13) pour protéger la paupière d'un contact avec l'organe chauffant (4).

37. Dispositif selon la revendication précédente, **caractérisé par le fait que** les nervures (13) s'étendent généralement transversalement à l'axe longitudinal (X) du dispositif.

38. Dispositif selon l'une des deux revendications précédentes, **caractérisé par**le fait que les nervures (13) présentent un bord supérieur arrondi.

39. Dispositif selon l'une quelconque des revendications précédentes,
**caractérisé par le fait que** l'organe chauffant (4) ne définit pas d'espaces dans lesquels pourraient s'engager les cils.

40. Dispositif selon la revendication 1, **caractérisé par le fait qu'**il comporte:
i. deux rangées (5) d'éléments en saillie (6) disposées respectivement de part et d'autre de l'organe chauffant (4), les éléments en saillie d'une rangée s'étendant alternativement de part et d'autre d'une surface géométrique de séparation (S),
ii. un support (8) portant les éléments en saillie, dont une face (9) est généralement concave vers l'extérieur, et
iii. des nervures (13) pour protéger la paupière d'un contact avec l'organe chauffant (4) s'étendant généralement transversalement à l'axe longitudinal (X) du dispositif, les nervures (13) présentant un bord supérieur arrondi.

41. Dispositif selon la revendication 1, **caractérisé par le fait qu'**il comporte :
i. deux rangées (5) d'éléments en saillie (6) disposées respectivement de part et d'autre de l'organe chauffant (4), les éléments en saillie d'une rangée étant complètement alignés,
ii. un support (8) portant les éléments en saillie, dont une face (9) est généralement concave vers l'extérieur, et
iii. des nervures (13) pour protéger la paupière d'un contact avec l'organe chauffant (4) s'étendant généralement transversalement à l'axe longitudinal (X) du dispositif, les nervures (13) présentant un bord supérieur arrondi.

42. Procédé pour recourber les cils, comportant les étapes suivantes :
- après l'application d'un produit sur les cils, notamment du mascara,
séparer les cils en utilisant au moins une rangée (5) d'éléments en saillie (6) d'un dispositif tel que défini dans l'une quelconque des revendications précédentes, sans soumettre de manière prolongée les cils à la chaleur dégagée par l'organe chauffant (4) durant cette opération,
- recourber les cils en les soumettant à la chaleur dégagée par l'organe chauffant.

43. Procédé pour recourber les cils au moyen d'un dispositif tel que défini dans l'une quelconque des revendications 1 à 41, dans lequel :
- on recourbe les cils en les soumettant à la chaleur dégagée par l'organe chauffant tout en maintenant des cils engagés entre les éléments en saillie (6).

## Claims

1. A device (1) for curling the eyelashes, comprising:
• a heater member (4);
• two rows (5) of projecting elements (6) disposed respectively on opposite sides of the heater member (4), the projecting elements leaving spaces (15) between one another enabling the eyelashes to be engaged therein, the heater member (4) and the rows (5) of projecting elements (6) being arranged in such a manner as to make it possible selectively either to use the projecting elements (6) for separating the eyelashes without the eyelashes coming into contact with the heater member (4) and without subjecting them to the heat given off by the heater member in use, or else to curl the eyelashes while subjecting them to the heat given off by the heater member (4), **characterized by** the fact that the height of the projecting elements lies in the range 3 mm to 10 mm.

2. A device according to claim 1, the heater member extending longitudinally along a longitudinal midplane.

3. A device according to claim 1, comprising a support (8), the heater member being secured to the support (8) and the projecting elements (6) being made by molding material together with the support (8).

4. A device according to claim 1, the heater member (4) extending along a generally curved axis and the rows (5) of projecting elements (6) extending along a generally curved axis, in particular an axis substantially parallel to the axis of the heater member.

5. A device according to claim 1, the projecting elements being secured in use to the heater member and the device comprising a cap (20) for protecting the projecting elements, said cap enabling the projecting elements to be kept dry when not in use.

6. A device according to claim 1, comprising a longitudinal midplane, and at least some projecting elements in a row of projecting elements pointing away from the longitudinal midplane on going towards their free ends.

7. A device according to the preceding claim, said at least some projecting elements forming with the longitudinal midplane an angle lying in the range 10 to 45°, preferably in the range 15 to 40°, more preferably in the range 20 to 35°, for example about 25°.

8. A device according to any preceding claim, **characterized by** the fact that at least one row (5) of projecting elements (6) extends substantially parallel to the heater member (4) over at least a fraction of its length.

9. A device according to any preceding claim, **characterized by** the fact that at least one row of projecting elements extends entirely on one side of the heater member.

10. A device according to any preceding claim, **characterized by** the fact that it does not have a skirt for fixing it onto a receptacle, in particular it does not have an internally threaded skirt.

11. A device according to any preceding claim,
**characterized by** the fact that it does not have a circularly cylindrical rod extending between a handle member for the device and a head (3) of the device carrying the heater member together with said at least one row of projecting elements.

12. A device according to any preceding claim, **characterized by** the fact that it does not have a wiper.

13. A device according to any preceding claim, **characterized by** the fact that the heater member (4) conveys electricity while it is being heated.

14. A device according to any preceding claim, **characterized by** the fact that it includes at least one row (5) of projecting elements having at least seven projecting elements, and in particular a number of projecting elements lying in the range 7 to 35.

15. A device according to claim 1, **characterized by** the fact that the rows (5) are disposed symmetrically about a midplane of symmetry (P) containing a longitudinal axis (X) of the heater member (4).

16. A device according to any preceding claim, **characterized by** the fact that the projecting elements (6) comprise teeth made by molding a plastics material.

17. A device according to claim 1, **characterized by** the fact that the projecting elements (6) comprise teeth made by molding a plastics material integrally with a support (8).

18. A device according to the preceding claim, **characterized by** the fact that the heater member is disposed on the support (8).

19. A device according to any one of claims 1 to 16, **characterized by** the fact that it includes at least one projecting element, better at least one row of projecting elements, fitted to a portion (8c) carrying the heater member (4).

20. A device according to any preceding claim, **characterized by** the fact that it has two lateral portions each carrying a row of teeth, these lateral portions (8a, 8b) being fitted onto a central portion (8c).

21. A device according to any preceding claim, **characterized by** the fact that the heater member (4) is disposed on the central portion (8c).

22. A device according to claim 1, **characterized by** the fact that the free ends (11) of the projecting elements (6) of at least one row (5) are disposed in a line (C) that is outwardly concave, matching eyelid curvature.

23. A device according to claim 1, **characterized by** the fact that the heater member (4) extends along a curvilinear longitudinal axis, that is outwardly concave.

24. A device according to any preceding claim, **characterized by** the fact that the projecting elements are directed substantially parallel to a longitudinal midplane (P) of the device.

25. A device according to any one of claims 1 to 23, **characterized by** the fact that the projecting elements (6) have free ends (11) pointing towards a longitudinal midplane (P) of the device.

26. A device according to any one of claims 1 to 23, **characterized by** the fact that the projecting elements (6) have free ends (11) pointing away from a longitudinal midplane (P) of the device.

27. A device according to any preceding claim, **characterized by** the fact that the projecting elements (6) of a row are configured in such a manner as to form spaces (15) between one another when the device is observed from the side in a direction perpendicular to its longitudinal axis.

28. A device according to the preceding claim, **characterized by** the fact that the spaces (15) are in the form of V-shaped grooves.

29. A device according to any preceding claim, **characterized by** the fact that the projecting elements (6) are made of a plastics material capable of withstanding the maximum temperature reached by the heater member (4).

30. A device according to any preceding claim, **characterized by** the fact that it includes an independent electrical power supply connected to the heater member (4).

31. A device according to any preceding claim, **characterized by** the fact that the device includes a protective cap.

32. A device according to the preceding claim, **characterized by** the fact that the cap is fixed on the remainder of the device by snap-fastening.

33. A device according to any preceding claim, **characterized by** the fact that the projecting elements are of a shape that tapers towards their free ends.

34. A device according to any preceding claim, **characterized by** the fact that the projecting elements of a row extend in alternation on either side of a geometrical separation surface (S).

35. A device according to any preceding claim, **characterized by** the fact that the device includes a support (8) having a face (9) that is generally outwardly concave.

36. A device according to any preceding claim, **characterized by** the fact that the device includes ribs (13) for protecting the eyelid against coming into contact with the heater member (4).

37. A device according to the preceding claim, **characterized by** the fact that the ribs (13) extend generally transversely relative to the longitudinal axis (X) of the device.

38. A device according to either one of the two preceding claims, **characterized by** the fact that the ribs (13) present rounded top edges.

39. A device according to any preceding claim, **characterized by** the fact that the heater member (4) does not define spaces in which the eyelashes could become engaged.

40. A device according to claim 1, **characterized by** the fact that it comprises:
i. two rows (5) of projecting elements (6) disposed respectively on either side of the heater member (4), the projecting elements in any one row extending in alternation on either side of a corresponding geometrical separation surface (S);
ii. a support (8) carrying the projecting elements, having a face (9) that is generally outwardly concave; and
iii. ribs (13) for protecting the eyelid from coming into contact with the heater member (4) and extending generally transversely relative to the longitudinal axis (X) of the device, the ribs (13) presenting rounded top edges.

41. A device according to claim 1, **characterized by** the fact that it comprises:
i. two rows (5) of projecting elements (6) disposed respectively on either side of the heater member (4), the projecting elements in any one row being fully in alignment;
ii. a support (8) carrying the projecting elements, having a face (9) that is generally outwardly concave; and
iii. ribs (13) for protecting the eyelid from coming into contact with the heater member (4) and extending generally transversely relative to the longitudinal axis (X) of the device, the ribs (13) presenting rounded top edges.

42. A method of curling the eyelashes, the method comprises the following steps:
• after applying a substance to the eyelashes, in particular mascara, separating the eyelashes by using at least one row (5) of projecting elements (6) of a device as defined as defined in any preceding claim, without subjecting the eyelashes for any length of time to the heat given off by the heater member (4) during this operation; and
• curling the eyelashes while subjecting them to the heat given off by the heater member.

43. A method of curling the eyelashes by means of a device as defined in any one of claims 1 to 41, in which:
• the eyelashes are curled while being subjected to the heat given off by the heater member, and while maintaining the eyelashes engaged between the projecting elements (6).

## Patentansprüche

1. Vorrichtung (1) zum Biegen der Wimpern, umfassend:
- ein Heizorgan (4),
- zwei Reihen von vorstehenden Elementen (6), die jeweils zu beiden Seiten des Heizorgans (4) angeordnet sind, wobei die vorstehenden Elemente zwischen sich Räume (15) freilassen, die das Eintreten der Wimpern in diese gestatten, wobei das Heizorgan (4) und die Reihen (5) von vorstehenden Elementen (6) so ausgebildet sind, dass sie nacheinander wahlweise gestatten, entweder die vorstehenden Elemente (6) zu verwenden, um die Wimpern ohne Kontakt von diesen mit dem Heizorgan (4) zu trennen und ohne sie der von dem Heizorgan bei Betrieb abgegebenen Wärme auszusetzen, oder die Wimpern zu biegen, indem sie der von dem Heizorgan (4) abgegebenen Wärme ausgesetzt werden, **dadurch gekennzeichnet, dass** die Höhe der vorstehenden Elemente zwischen 3 und 10 mm beträgt.

2. Vorrichtung nach Anspruch 1, wobei das Organ sich in Längsrichtung in einer Längsmittelebene erstreckt.

3. Vorrichtung nach Anspruch 1, umfassend einen Träger (8), wobei das Heizorgan mit dem Träger (8) fest verbunden ist und die vorstehenden Elemente (6) durch Formung von Werkstoff mit dem Träger (8) gebildet sind.

4. Vorrichtung nach Anspruch 1, wobei das Heizorgan (4) sich in einer im Allgemeinen gekrümmten Achse erstreckt und die Reihen (5) von vorstehenden Elementen (6) sich in einer allgemein gekrümmten Achse, insbesondere im Wesentlichen parallel zur Achse des Heizorgans, erstrecken.

5. Vorrichtung nach Anspruch 1, wobei die vorstehenden Elemente während der Verwendung mit dem Heizorgan fest verbunden sind und die Vorrichtung eine Kappe (20) zum Schutz der vorstehenden Elemente umfasst, wobei diese Kappe das Trockenhalten der vorstehenden Elemente bei Nichtverwendung gestattet.

6. Vorrichtung nach Anspruch 1, umfassend eine Mittellängsebene, wobei mindestens vorstehende Elemente einer Reihe von vorstehenden Elementen sich von der Mittellängsebene entfernen, wenn man sich ihrem freien Ende nähert.

7. Vorrichtung nach dem vorhergehenden Anspruch, wobei die mindestens vorstehenden Elemente mit der Mittellängsebene einen Winkel zwischen 10 und 45° oder zwischen 15 und 40° oder auch zwischen 20 und 35°, beispielsweise etwa 25°, bilden.

8. Vorrichtung nach einem der vorhergehenden Ansprüche, **dadurch gekennzeichnet, dass** mindestens eine Reihe (5) von vorstehenden Elementen (6) sich auf mindestens einen Teil ihrer Länge im Wesentlichen parallel zu dem Heizorgan (4) erstreckt.

9. Vorrichtung nach einem der vorhergehenden Ansprüche, **dadurch gekennzeichnet, dass** mindestens eine Reihe von vorstehenden Elementen sich ganz auf einer Seite des Heizorgans erstreckt.

10. Vorrichtung nach einem der vorhergehenden Ansprüche, **dadurch gekennzeichnet, dass** sie keine insbesondere mit Innengewinde versehene Buchse zur Befestigung auf einem Behälter aufweist.

11. Vorrichtung nach einem der vorhergehenden Ansprüche, **dadurch gekennzeichnet, dass** sie keine rotationszylindrische Stange zwischen einem Kopf (3) der Vorrichtung, der das Heizorgan und mindestens eine Reihe von vorstehenden Elementen trägt, und einem Greiforgan der Vorrichtung aufweist.

12. Vorrichtung nach einem der vorhergehenden Ansprüche, **dadurch gekennzeichnet, dass** sie keine Abstreifvorrichtung aufweist.

13. Vorrichtung nach einem der vorhergehenden Ansprüche, **dadurch gekennzeichnet, dass** das Heizorgan (4) von einem elektrischen Strom durchflossen ist, wenn es erhitzt wird.

14. Vorrichtung nach einem der vorhergehenden Anspruche, **dadurch gekennzeichnet, dass** sie mindestens eine Reihe (5) von vorstehenden Elementen umfasst, die mindestens 7 vorstehende Elemente, insbesondere zwischen 7 und 35 vorstehende Elemente, umfasst.

15. Vorrichtung nach Anspruch 1, **dadurch gekennzeichnet, dass** die Reihen (5) bezüglich einer Mittelsymmetrieebene (P), die die Längsachse (X) des Heizorgans (4) enthält, symmetrisch angeordnet sind.

16. Vorrichtung nach einem der vorhergehenden Ansprüche, **dadurch gekennzeichnet, dass** die vorstehenden Elemente (6) Zähne umfassen, die durch Formen von Kunststoff hergestellt sind.

17. Vorrichtung nach Anspruch 1, **dadurch gekennzeichnet, dass** die vorstehenden Elemente (6) Zähne umfassen, die durch Formung von Kunststoff einstückig mit einem Träger (8) hergestellt sind.

18. Vorrichtung nach dem vorhergehenden Anspruch, **dadurch gekennzeichnet, dass** das Heizorgan auf dem Träger (8) angeordnet ist.

19. Vorrichtung nach einem der Ansprüche 1 bis 16, **dadurch gekennzeichnet, dass** sie mindestens ein vorstehendes Element, besser mindestens eine Reihe von vorstehenden Elementen umfasst, die auf einem das Heizorgan (4) tragenden Teil (8c) angebracht ist.

20. Vorrichtung nach einem der vorhergehenden Ansprüche, **dadurch gekennzeichnet, dass** sie zwei seitliche Teile umfasst, die jeweils eine Reihe von Zähnen tragen, wobei diese seitlichen Teile (8a, 8b) an einem mittleren Teil (8c) angebracht sind.

21. Vorrichtung nach einem der vorhergehenden Ansprüche, **dadurch gekennzeichnet, dass** das Heizorgan (4) auf dem mittleren Teil (8c) angeordnet ist.

22. Vorrichtung nach Anspruch 1, **dadurch gekennzeichnet, dass** die freien Enden (11) der vorstehenden Elemente (6) mindestens einer Reihe (5) gemäß einer nach außen konkaven Linie (C) angeordnet sind, die an die Krümmung des Augenlids angepasst ist.

23. Vorrichtung nach Anspruch 1, **dadurch gekennzeichnet, dass** das Heizorgan (4) sich gemäß einer nach außen konkaven gekrümmten Längsachse erstreckt.

24. Vorrichtung nach einem der vorhergehenden Ansprüche, **dadurch gekennzeichnet, dass** die vorstehenden Elemente im Wesentlichen parallel zu einer Mittellängsebene (P) der Vorrichtung gerichtet sind.

25. Vorrichtung nach einem der Ansprüche 1 bis 23, **dadurch gekennzeichnet, dass** die vorstehenden Elemente (6) ein freies Ende (11) umfassen, das auf eine Mittellängsebene (P) der Vorrichtung zu gerichtet ist.

26. Vorrichtung nach einem der Ansprüche 1 bis 23, **dadurch gekennzeichnet, dass** die vorstehenden Elemente (6) ein freies Ende (11) umfassen, das sich von einer Mittellängsebene (P) der Vorrichtung entfernt.

27. Vorrichtung nach einem der vorhergehenden Ansprüche, **dadurch gekennzeichnet, dass** die vorstehenden Elemente (6) einer Reihe so ausgebildet sind, dass sie zwischen sich Räume (15) bilden, wenn die Vorrichtung in einer zu ihrer Längsachse senkrechten Richtung von der Seite betrachtet wird.

28. Vorrichtung nach dem vorhergehenden Anspruch, **dadurch gekennzeichnet, dass** die Räume (15) in der Form von V-förmigen Nuten vorliegen.

29. Vorrichtung nach einem der vorhergehenden Ansprüche, **dadurch gekennzeichnet, dass** die vorstehenden Elemente (6) aus einem Kunststoff hergestellt sind, der die von dem Heizorgan (4) maximal erreichte Temperatur aushält.

30. Vorrichtung nach einem der vorhergehenden Ansprüche, **dadurch** gekenntzeichnet, dass sie eine mit dem Heizorgan (4) verbundene autonome Stromversorgung umfasst.

31. Vorrichtung nach Anspruch 1, **dadurch gekennzeichnet, dass** die Vorrichtung eine Schutzkappe umfasst.

32. Vorrichtung nach dem vorhergehenden Anspruch, **dadurch gekennzeichnet, dass** die Kappe an dem Rest der Vorrichtung durch Einklinken befestigt wird.

33. Vorrichtung nach einem der vorhergehenden Ansprüche, **dadurch gekennzeichnet, dass** die vorstehenden Elemente eine in Richtung auf ihr freies Ende zugespitzte Form aufweisen.

34. Vorrichtung nach einem der vorhergehenden Ansprüche, **dadurch gekennzeichnet, dass** die vorstehenden Elemente einer Reihe sich abwechselnd zu beiden Seiten einer geometrischen Trennfläche (S) erstrecken.

35. Vorrichtung nach einem der vorhergehenden Ansprüche, **dadurch gekennzeichnet, dass** die Vorrichtung einen Träger (8) umfasst, von dem eine Seite (9) allgemein nach außen konkav ist.

36. Vorrichtung nach einem der vorhergehenden Ansprüche, **dadurch gekennzeichnet, dass** die Vorrichtung Rippen (13) umfasst, um das Augenlid vor einem Kontakt mit dem Heizorgan (4) zu schützen.

37. Vorrichtung nach dem vorhergehenden Anspruch, **dadurch gekennzeichnet, dass** die Rippen (13) sich im Allgemeinen quer zur Längsachse (X) der Vorrichtung erstrecken.

38. Vorrichtung nach einem der vorhergehenden Ansprüche, **dadurch gekennzeichnet, dass** die Rippen (13) einen abgerundeten oberen Rand aufweisen.

39. Vorrichtung nach einem der vorhergehenden Ansprüche, **dadurch gekennzeichnet, dass** das Heizorgan (4) keine Räume bildet, in die die Wimpern eintreten könnten.

40. Vorrichtung nach Anspruch 1, **dadurch gekennzeichnet, dass** sie umfasst:
i. zwei Reihen (5) von vorstehenden Elementen (6), die jeweils zu beiden Seiten des Heizorgans (4) angeordnet sind, wobei die vorstehenden Elemente einer Reihe sich abwechselnd zu beiden Seiten einer geometrischen Trennfläche (S) erstrecken;
ii. einen die vorstehenden Elemente tragenden Träger (8), von dem eine Seite (9) allgemein nach außen konkav ist, und
iii. Rippen (13) zum Schützen des Augenlids vor einem Kontakt mit dem Heizorgan (4), die sich allgemein quer zur Längsachse (X) der Vorrichtung erstrecken, wobei die Rippen (13) einen abgerundeten oberen Rand aufweisen.

41. Vorrichtung nach Anspruch 1, **dadurch gekennzeichnet, dass** sie umfasst:
i. zwei Reihen (5) von vorstehenden Elementen (6), die jeweils zu beiden Seiten des Heizorgans (4) angeordnet sind, wobei die vorstehenden Elemente einer Reihe vollständig in einer Linie liegen,
ii. einen die vorstehenden Elemente tragenden Träger (8), von dem eine Seite (9) allgemein nach außen konkav ist, und
iii. Rippen (13) zum Schützen des Augenlids vor einem Kontakt mit dem Heizorgan (4), die sich allgemein quer zur Längsachse (X) der Vorrichtung erstrecken, wobei die Rippen (13) einen abgerundeten oberen Rand aufweisen.

42. Verfahren zum Biegen der Wimpern, umfassend die folgenden Schritte:
- nach Auftragen eines Produkts auf die Wimpern, insbesondere Mascara, die Wimpern trennen, indem mindestens eine Reihe (5) von vorstehenden Elementen (6) einer Vorrichtung, wie sie in einem der vorhergehenden Ansprüche definiert ist, verwendet wird, ohne die Wimpern während dieses Arbeitsgangs anhaltend der von dem Heizorgan (4) abgegebenen Wärme auszusetzen,
- die Wimpern biegen, indem man sie der von dem Heizorgan abgegebenen Wärme aussetzt.

43. Verfahren zum Biegen der Wimpern mit Hilfe einer Vorrichtung, wie sie in einem der Ansprüche 1 bis 41 definiert ist, bei dem:
- man die Wimpern biegt, indem man sie der von dem Heizorgan abgegebenen Wärme aussetzt, wobei die Wimpern gleichzeitig zwischen die vorstehenden Elemente (6) eingeführt gehalten werden.
